# EUROPÄISCHE PATENTANMELDUNG

(11) **EP 0 317 634 A1**
(43) Veröffentlichungstag der Anmeldung: **31.05.1989**
(21) Anmeldenummer: 87906033.3
(22) Anmeldetag: 26.05.1987
(51) Int. Cl.: B03C 3/68

(54) **STROMVERSORGUNG FÜR GASREINIGENDE ELEKTROFILTER**

(71) Anmelder: VSESOJUZNY ELEKTROTEKHNICHESKY INSTITUT IMENI V.I.LENINA, Moscow, 111250 (SU)
(72) Erfinder: SHAPENKO, Valentina Nikolaevna, Moscow, 117419 (SU); PEREVODCHIKOV, Vladimir Innokentievich, Moscow, 117292 (SU); LISIN, Vladimir Nikolaevich, Moscow, 111024 (SU); KHOMSKY, Iosif Grigorievich, Moscow, 109129 (SU); STUCHENKOV, Valery Mikhailovich, Balashikha, 143900 (SU); SAVIN, Alexandr Alexandrovich, Moscow, 129515 (SU); MAREEV, Vladimir Efimovich, Moscow, 111401 (SU); PETROV, Jury Grigorievich, Moscow, 111402 (SU); ERMILOV, Igor Vladimirovich, Reutovo, 143952 (SU); MIRZABEKYAN, Garri Zavenovich, Moscow, 111402 (SU)
(74) Vertreter: Beetz & Partner
(86) Internationale Anmeldenummer: PCT/SU1987/000062
(87) Internationale Veröffentlichungsnummer: WO 1988/009214

(57) **Zusammenfassung**

Stromversorgungseinrichtung für Gasreinigungs-Elektrofilter enthält zwei Gleichspannungsquellen (1,2) deren ungleichnamige Pole (5,6) geerdet sind. Zwischen den anderen ungleichnamigen Polen jeder der Gleichspannungsquellen (1,2) und einer Sprühelektrode (16) des Elektrofilters (17) liegen zwei Hochspannungsschalter, die in Form von Elektronenstrahlventilen (7,8) des Triodentyps mit Hohlanoden (11) ausgeführt sind. An die Katoden (9) und die Steuerelektroden (10) der Elektronenstrahlventile (7,8) sind Modulatoren (18,19) einer alternierenden Spannung angeschlossen, die über Trenntransformatoren (38,39) mit der Steuereinheit (40) verbunden sind, die mit Gebern (49,50,51,52) elektrischer und physikalischer Größen gekoppelt ist. In jedem elektrischen Stromkreis, der aus einer Reihenschaltung von der Gleichspannungsquelle (1,2), dem Elektronenstrahlventil (7,8) und der Sprühelektrode (16) des Elektrofilters (17) besteht, liegt ein jeweiliges Speicherelement (13,15) in Reihe.

## Beschreibung

### Gebiet der Technik

Die Erfindung bezieht sich auf Energieumformer und betrifft insbesondere Stromversorgungseinrichtungen für Gasreinigungs-Elektrofilter.

### Bisheriger Stand der Technik

Die weiteste Verbreitung haben zur Zeit Einrichtungen zur unipolaren Stromversorgung von Elektrofiltern gefunden, bei denen die Hauptbesonderheit der Arbeit eine Verringerung der Wirksamkeit des Staubfanges und der Gasreinigung mit steigendem Volumenwiderstand einer abgeschiedenen Staubschicht ist, wenn dieser Widerstand einen Wert von 10⁹ Ω · cm überschreitet. In diesem Fall kommt die abgeschiedene Staubschicht nicht dazu, sich zu entladen, und der Vorgang der Aufladung derselben geht vor sich, bis die Staubschicht durchgeschlagen ist und der Vorgang einer Rück--Sprühentladung eingesetzt hat. Infolgedessen fällt die Durchschlagsspannung des Entladungsraumes des Elektrofilters ebenso wie der Wirkungsgrad der Gasreinigung ab. Außerdem weisen die in Einphasentransformator-Gleichrichterschaltungen aufgebauten Einrichtungen zur unipolaren Stromversorgung einen niedrigen Ausnutzungsfaktor für eine installierte Leistung auf.

Im Arbeitsvorgang des Elektrofilters entstehen Funken-- und Lichtbogenentladungen, die die Zuverlässigkeit der Stromversorgungseinrichtungen eines Gasreinigungs-Elektrofilters herabsetzen. Um die entstehenden Ausgleichs-Kurzschlußströme zu begrenzen, werden einen hohen Blindwiderstand besitzende Strombegrenzungsdrosselspulen oder Magnetverstärker angebracht, deren Leistung bis zu 1/3 der Nutzleistung der Stromversorgungseinrichtung beträgt und deren Nutzfunktion kurzzeitig erst während der Funken- und Lichtbogenentladungen verwirklicht wird. Die Erreichung eines hohen Blindwiderstandes durch Einschaltung der Strombegrenzungsdrosselspulen oder Magnetverstärker in den Kraftstromkreis führt zu einer Überhöhung der installierten Leistung der Einrichtung und zu einer Verdoppelung der Ausgangsspannung bei der Arbeit der Einrichtung in Leerlaufbetrieb.

Es ist eine Stromversorgungseinrichtung für Gasreinigungs-Elektrofilter weit bekannt, die eine unipolare Stromversorgung gewährleistet und eine Netz-Strombegrenzungsdrosselspule sowie eine Reihenschaltung von einem Thyristorregler, einem Hoohspannungs-Einphasentransformator und einem Brückengleichrichter enthält, dessen einer Pol geerdet und dessen zweiter Pol über eine Sperrdrossel an eine Sprühelektrode des Elektrofilters (G.M.A. Aliev "Agregaty pitaniya elektrofiltrov" ("Speisegruppen für Elektrofilter"), 1981, Verlag "Energoizdat, (Moskau), S. 5,Fig. 29) geschaltet ist. Das Elektrofilter ist mit einem System zur mechanischen Rüttelung von Niederschlagselektroden versehen, das in bestimmten Zeitintervallen durch einen Arbeitsmechanismus betätigt wird.

Die Wirksamkeit der Gasreinigung im Elektrofilter, die durch die Geschwindigkeit der Sedimentation von geladenen Staubteilchen auf der Niederscₕlagselektrode des Elektrofilters bestimmt wird, hängt von der Form der zugeführten Arbeitsspannung des Elektrofilters, die durch die Gleicnrichterschaltung, das Regelungsverfahren für diese Spannung, den Pegel der Ausgangsparameter der Einrichtung und die externe Strom-Spannungs-Kennlinie der Einrichtung bedingt ist. Die stark pulsierende Form der Arbeitsspannung führt, indem sie eine Löschung von Lichtbogenentladungen bewirkt, die im Entladungsraum des Elektrofilters entstehen, zu einer Verringerung des Wirkungsgrades und anderer Energiekennwerte der Einrichtung, wie der Ausnutzungsfaktor für eine installierte Leistung ist.

Bei der Reinigung von einen Staub mit hohem Widerstand enthaltenden Gasen steigt der Gasreinigungsgrad mit einer Zunahme von Spannung und Strom nur auf einen bestimmten kritischen Wert der Ausgangsparameter an, bei denen der Vorgang der RücK-Sprühentladung einsetzt. Infolgedessen wird die Wirksamkeit der Stromversorgungseinrichtung gesenkt.

In der beschriebenen Einrichtung wird die Spannung am Elektrofilter nach der mittleren Zahl von Funkendurchbrüchen des Entladungsraumes des Elektrofilters geregelt. Dies hat eine Instabilität der Arbeit der Einrichtung, einen Mehrverbrauch der Energie und einen Abfall der Wirksamkeit des technologischen Ablaufes der Gasreinigung zur Folge, denn die optimale Zahl der Funkendurchbrüche des . Entladungsraumes wird durch die Parameter des zu reinigenden Gasstroms- Feuchtigkeit, chemische Zusammensetzung, Dispersität der Staubteilchen-bestimmt.

Die Spannung am Elektrofilter wird auf dem Höchstpegel gehalten, weshalb die Betriebsart mit den Funkendurchbrüchen des Entladungsraumes des Elektrofilters regelmäßig wird. Hierbei tritt eine elektromagnetische Unverträglichkeit der Betriebsart zur Stromversorgung durch die Einrichtung mit den elektrophysikalischen Vorgängen in der Belastung in Erscheinung, was eine Instabilität in der Arbeit der Einriohtung und einen Ausfall einzelner Bauelemente der Einrichtung - am häufigsten des Thyristorreglers und des Hochspannungskabels zwischen dem Gleichrichterpol und der Sprühelektrode - bewirkt.

Es ist eine Stromversorgungseinrichtung für Gasreinigungs-Elektrofilter weit bekannt, die eine unipolare Stromversorgung gewährleistet und eine Haupt-Hoch-Glsichspannungsquelle enthält, die aus einer Reihenschaltung von einem Transformator und einem Gleichrichter (US,A,4183736) besteht. Der Ausgang der Haupt-Hoch-Gleichdspannungsquelle ist an eine Hilfsimpulsstromquelle angeschlossen, deren Ausgang mit der Sprühelektrode des Elektrofilters gekoppelt ist. Der Wert der Impulsspannung der Hilfsquelle beträgt etwa 10 % des Spannungswertes der Hauptquelle.

Bei der Arbeit der Einrichtung wird die Impulsspannung der Hilfsquelle der Gleichspannung der Hauptquelle überlagert und nach der Impulsamplitude-frequenz und -dauer geregelt. Dies gestattet es, die Stromdichte der Sprühentladung nachgiebig zu steuern und die Intensität des Vorganges der Rück-Sprühentladung im xlektrofilter zu verringern. Die beschriebene Einrichtung wird durch einen niedrigen Ausnutzungsfaktor für eine installierte Leistung und durch eine Instabilität der Betriebsart zur Reinigung von einen hochohmigen Staub enthaltenden Gasen gekennzeichnet. Bei der bekannten Einrichtung wird keine Verträglichkeit zwischen den elektromagnetischen Vorgängen in der Speisequelle und den elektrophysikalischen Vorgängen in der Belastung und als Folge dessen kein effektiver Schutz der Einrichtung gegen Funkenentladungen und Lichtbogendurchbrüche des Entladungsraumes des Elektrofilters gewährleistet. Die Speisung eines elektrischen Mehrfachfilters von einer gemeinsamen Quelle ist, zwar energetisch am vorteilhaftesten, durch die Unmöglichkeit erschwert, die elektrischen Parameter der Stufen des Elektrofilters (des Stroms der Sprühentladung) getrennt zu regeln.

Es ist auch eine Stromversorgungseinrichtung für Gasreinigungs-Elektrofilter weit bekannt, die eine Gleichstromquelle aufweist, deren Ausgang über eine Parallelschaltung mehrerer Dioden an eine Reihe parallel geschalteter Kondensatoren angeschlossen ist. Die Kondensatoren werden periodisch über Thyristoren auf die parallelgeschalteten Primärwicklungen eines Aufwärtstransformators entladen, dessen Sekundärwicklung mit der Sprünelektrode des Elektrofilters (US, A, 3641740) verbunden ist. Die Benutzung der Impulsspannung des Mikrosekundenbereichs für die Stromversorgung des Elektrofilters gestattet es, die maximale Arbeitsspannung zwischen der Sprüh- und der Niedersenlagselektrode des Elektrofilters zu vergrößern und den Vorgang der Aufladung der Staubteilchen zu intensivieren. Die Effektivität des technologischen Hauptprozesses der Gasreinigung, der durch die Sedimentationsgeschwindigkeit und die Neutralisation der Staubteilchen bedingt ist, nimmt aber auf Grund dessen nicht zu, daß sich die Staubteilchen bei einer schnellen Entladung der Kondensatoren viel zu oft umladen.

Der Ausnutzungsfaktor für eine installierte Leistung überschreitet bei der vorliegenden Stromversorgungseinrichtung ebenso wie der Wirkungsgrad dieser Einrichtung einen Wert von 0,5 nicht.

Es ist auch eine Stromversorgungseinrichtung für Gasreinigungs-Elektrofilter weit bekannt, die eine alternierende Stromversorgung sichert und zwei regelbare Hoch--Gleichspannungsquellen enthält, deren ungleichnamige Pole jeweils geerdet sind (SU,A,904786). Zwischen den anderen ungleichnamigen Polen einer jeden der Quellen und der Sprühelektrode sind jweils zwei Hochspannungsschalter geschaltet. Die Einrichtung weist auch eine Steuereinheit auf, deren Eingänge mit Gebern elektrischer und physikalischer Größen und deren Ausgänge mit den Hochspannungsschaltern verbunden sind.

Auf ein Signal von der Steuereinheit schalten die in Form elektromechanischer Schalter ausgeführten Hochspannungsschalter die Sprühelektroden des Elektrofilters periodisch von einer Gleichspannungsquelle ab und an die andere an, wodurch eine alternierende Spannung an den Elektroden des Elektrofilters geformt und eine zyklische Umladung der Eigenkapazität des Elektrofilters gesichert wird.

Die Ausnutzung einer alternierenden Spannung rechteckiger Form und großer Dauer ( τ ≈ 1 s) gewährleistet eine optimale Betriebsart zur Umladung der Staubteilchen im Elektrofilter und beseitigt die Ursachen der Entstehung des Vorganges einer Rück-Sprühentladung in der Schicht eines auf der Niederschlagaelektrode abgesetzten Staubes. Im Schaltmoment bleibt das Elektrofilter bei der Umpolung der Spannung aufgeladen auf die Hochspannung der vorhergehenden Polarität. Infolgedessen nimmt in den Hochspannungsschaltern die Wahrscheinlichkeit des Aufbaus einer ungesteuerten elektrischen Entladung zu und die Zuverlässigkeit der Arbeit des Kraftteiles der Stromversorgungseinrichtung ab. Für eine elektrische Entladung während der Schaltintervalle ist die bekannte Einrichtung mit einem zusätzlichen gesteuerten Entladungselement versehen, das parallel zur Sprühelektrode geschaltet und mit der Steuereinheit verbunden ist. Die zyklische Auslösung des gesteuerten Entladungselements wird von Ubergangavorgängen im Kraftstromkreis und der Steuereinheit begleitet, was die Wirksamkeit der Gasreinigung und die Betriebszuverlässigkeit der Einrichtung herabsetzt. Das Funktionieren der Eiₕ- richtung wird auch infolge der Notwendigkeit erschwert, die Sprühelektrode periodisch an Erde zu legen. Bei der Entstehung von Funken- und Lichtbogenentladungen im Elektrofilter wird die Strombegrenzung durch eine starke Vergrößerung des Blindwiderstandes im Kraftstromkreis erreicht, was den Wirkungsgrad und den Ausnutzungsfaktor für eine installierte Leistung der Einrichtung herabsetzt. Bei der Arbeit der Einrichtung im Leerlaufbetrieb ist die Entstehung von Überspannungen im Speise-Kraftstromkreis unvermeidlich, die für die Isolierung der Einrichtung gefährlich sind.

Die Ausführung der bekannten Einrichtung mit einem hohen Blindwiderstanä für einen Schutz gegen Lichtbogendurchbrüche in der Belastung führt nicht nur zu einer Erhöhung der installierten Leistung, sondern begrenzt auch den Bereich der wirksamen Betriebsarten zur Reinigung von einen hochohmigen Staub enthaltenden Gasen und zur Stromversorgung von elektrischen Mehrfachfiltern. Da die Strom--Spannungs-Kennlinie des Elektrofilters von der Staubkonzentration abhängt, so wird in den Mehrstufeneinrichtungen eine Abhängigkeit von Strom und Spannung der nachfolgenden Zelle von den elektrischen Parametern der vorhergehenden Zelle beobachtet. Die wirksame Arbeit des Elektrofilters ist nur bei der Speisung jeder Zelle von deren autonomer Spannungsquelle möglich, was die Funktionalmöglichkeiten und die Energiekennwerte der Stromversorgungseinrichtung beschränkt.

### Offenbarung der Erfindung

Der Erfindung liegt die Aufgabe zugrunde, eine Stromversorgungseinrichtung für Gasreinigungs-Elektrofilter mit derartigen Hochspannungsschaltern zu schaffen, deren schaltungstechnische Ausführung es gestattet, Spannungen und Ströme bei Übergangsvorgängen in der Einrichtung zu begrenzen, die Betriebszuverlässigkeit der Einrichtung und den Gasreinigungsgrad zu erhöhen.

Dies wird dadurch erreicht, daß in der Stromversorgungseinrichtung für Gasreinigungs-Elektrofilter, die zwei Gleichspannungsquellen, deren ungleichnamige Pole geerdet sind, zwei Hochspannungsschalter, die zwischen den anderen ungleichnamigen Polen jeder der Gleichspannungsquellen und einer Sprühelektrode des Elektrofilters liegen, und eine Steuereinheit, deren Eingänge mit Gebern elektrischer und physikalischer Größen und deren Ausgänge mit den Hochspannungsschaltern verbunden sind, enthält, gemäß der Erfindung die Hochspannungsschalter in Form von Elektronenstrahlventilen des Triodentyps mit Hohlanoden ausgeführt sind und die Einrichtung zusätzlich Modulatoren einer alternierenden Spannung nach der Zahl der Elektronenstrahlventile, deren Eingänge jeweils über ihre eigenen Trenntransformatoren mit der Steuereinheit und deren erste und zweite Ausgänge jeweils mit den Katoden und Steuerelektroden der Elektronenstrahlventile gekoppelt sind, sowie induktive Speicherelemente aufweist, deren jedes in einem elektrischen Stromkreis liegt, der aus einer Reihenschaltung von der Gleichspannungsquelle, dem Elektronenstrahlventil, der Sprühelektrode des Elektrofilters besteht.

Zur Steigerung der Effektivität der Energierückgewinnung bei schnellen Übergangsvorgängen in der Einrichtung ist es zweckmäßig, die Anode der Elektronenstrahlventile in Form eines Faraday-Zylinders auszuführen.

Zur weiteren Erhöhung der Zuverlässigkeit der Einrichtung ist es zweckmäßig, die Modulatoren einer alternierenden Spannung in einem geschlossenen leitenden Schirm unterzubringen, dessen Außenfläche mit den Steuerelektroden der Elektronenstrahlventile galvanisch gekoppelt ist, wobei die ersten Ausgänge der Modulatoren einer alternierenden Spannung gegen den Schirm isoliert und deren zweite Ausgänge mit der Innenfläche des leitenden Schirmes verbunden sind.

Zweckmäßig ist es auch, daß zur Erhöhung des Wirkungsgrades der Einrichtung und des Leistungsausnutzungsfaktors bei der Stromversorgung von elektrischen Mehrfachfiltern jedes Paar der Elektronenstrahlventile, deren Zahl gleich der der Stufen des Elektrofilters ist, zwischen den ungleichnamigen Polen der zwei Gleichspannungsquellen in den Nebenschluß gelegt ist und die induktiven Speicherelemente in Form von Impulstransformatoren ausgeführt sind, deren Primärwicklungen an mindestens zwei mit der Steuereinheit verbundene zusätzliche Modulatoren gelegt und deren Sekundärwicklungen zwischen den Elektronenstrahlventilen und der Sprühelektrode des Elektrofilters in Reihe geschaltet sind.

Die Anwendung der vorliegenden Erfindung gestattet es, Spannungen und Ströme bei Übergangsvorgängen in der Einrichtung wirksam zu begrenzen, die bei einer Umpolung der Stromversorgung des Gasreinigangs-Elektrofilters entstehen, die Zuverlässigkeit der Einrichtung und den Gasreinigungsgrad zu erhöhen.

Kurze Beschreibung der Zeichnungen

Die Erfindung soll durch die nachstehende Beschreibung konkreter Ausführungsformen der Stromversorgungseinrichtung für Gasreinigungs-Elektrofilter unter Bezugnahme auf die Zeichnungen näher erläutert werden. Es zeigt:
Fig. 1 ein Blockschaltbild einer erfindungsgemäßen Stromveraorgungseinrichtung für Einfach-Gasreinigungs-Elektrofilter;
Fig. 2 ein Schaltbild einer erfindungsgemäßen Stromversorgungseinrichtung für Mehrfach-Gasreinigungs-Elektrofilter;
Fig. 3 eine elektrische Schaltung eines erfindungsgemäßen zusätzlichen Modulators;
Fig. 4 ein Blockschaltbild einer anderen Ausführungsform der erfindungsgemäßen Stromversorgungseinrichtung für Mehrfach-Gasreinigungs-Elektrofilter;
Fig. 5 eine grafische Darstellung der Abhängigkeit der Spannung an der Sprühelektrode des Elektrofilters und des Stroms in einem induktiven Element von der Zeit für die Einrichtung gemäß der Erfindung nach Fig. l;
Fig. 6 grafische Darstellungen der Abhängigkeiten der Ströme an der Anode und Steuerelektrode von der Spannung an der Anode von Elektronenstrahlventilen gemäß der Erfindung;
Fig. 7 a, b grafische Darstellungen der Abhängigkeit der Spannungen an den Katoden und Anoden der an die Pole von Hochspannungsquellen gelegten Elektronenstrahlventile von der Zeit für die Einrichtung gemäß der Erfindung nach Fig. 2;
Fig. 7 c,d grafische Darstellungen der Abhängigkeit der Spannung am Ausgang der zusätzlichen Modulatoren einer alternierenden Spannung gemäß der Erfindung von der Zeit;
Fig. 7 e, f grafische Darstellungen der Abhängigkeit der Spannung an den Sprühelektroden der Elektrofilter gemäß der Erfindung von der Zeit;
Fig. 8 grafische Darstellungen der Abhängigkeit des elektrischen Stroms der erfindungsgemäßen Stromversorgungseinrichtung und des Stroms des Elektrofilters von der Spannung.

### Bevorzugte Ausführungsform der Erfindung

Die Stromversorgungseinrichtung für Gasreinigungs--Elektrofilter enthält zwei regelbare Hoch-Gleiohspannungsquellen 1,2 (Fig. 1), deren jede eine Reihenschaltung von einem netzgeschalteten Kontaktgeber 3 und einem Gleichrichtertransformator 4 aufweist. Der Pluspol 5 der Quelle 1 und der Minuspol 6 der Gleichspannungsquelle 2 sind geerdet.

Der Kontaktgeber 3 der Hoch-Gleichspannungsquellen 1,2 ist in einem allbekannten Verfahren (S.V. Shapiro, A.S. Serebryakov, V.I. Panteleev "Tiristornye i magnitno--tiristornye agregaty pitaniya elektrofiltrov ochistki gaza" ("Thyristor- und Magnetothyristor-Stromversorgungsgeräte für Gasreinigungs-Elektrofilter"), 1978, Verlag "Energiya", Moskau, S. 31, Bild 2 bis 3) aufgebaut.

Die Einrichtung enthält zwei Hochspannungsschalter, die in Form von Elektronenstrahlventilen 7,8 des Triodentyps mit einer Katode 9, einer Steuerelektrode 10 und einer Hohlanode 11 ausgeführt sind.

Die Hohlanode 11 der Elektronenstrahlventile 7,8 kann auch in Form eines Faraday-Zylinders ausgeführt sein.

An den Minuspol 12 der Gleichspannungsquelle 1 ist über ein induktives Speicherelement 13 die Katode 9 des Elektronenstrahlventils 7 angeschlossen. An den Pluspol 14 der Gleichspannungsquelle 2 ist über ein induktives Speicherelement 15 die Anode 11 des Elektronenstrahlventils 8 angeschlossen. Die Anode 11 des Elektronenstrahlventils 7 und die Katode 9 des Elektronenstrahlventils 8 sind an eine Sprühelektrode 16 des Gasreinigungs-Elektrofilters 17 gelegt.

Die Elektronenstrahlventile 7,8 sind mit Modulatoren 18,19 einer alternierenden Spannung verbunden. Die Modulatoren 18,19 einer alternierenden Spannung enthalten Elektronenröhren 20,21, die in Gegenphase liegen und eine Katode 22, Steuerelektroden 23,24 und eine Anode 25 aufweisen. Die Katode 22 der Röhre 20 und die Anode 25 der Röhre 21 liegen im Stromkreis der Steuerelektrode 10 der Elektronenstrahlventile 7,8 und bilden einen Ausgang 26 der Modulatoren 18,19. Die Steuerelektroden 23,24 der Elektronenröhren 20,21 sind an jeweilige Impulsformer 27,28 angeschlossen. Die Katode 22 der Elektronenröhre 21 und die Anode 25 der Elektronenröhre 20 sind an Modulationsgleichrichter 29 bzw. 30 angeschlossen, die in Reihe geschaltet sind. Der Modulationsgleichrichter 29 ist mit dem Impulsformer 28 gekoppelt.

Der Modulationsgleichrichter 30 ist mit dem Impulsformer 27 verbunden.

Jeder der Modulatoren 18,19 einer alternierenden Spannung ist in einem leitenden Schirm 31 angeordnet.

Die Katode 22 der Elektronenröhre 20 und die Anode 25 der Elektronenröhre 21 sind miteinander und mit dem leitenden Schirm 31 verbunden, dessen Außenfläche über einen Kontakt 32 mit der Steuerelektrode 10 galvanisch verbunden ist. Der Verbindungspunkt 33 der Pole der Modulationsgleichrichter 29,30 ist mit einem Leiter 34 verbunden, der einen isolierten Ausgang 35 der Modulatoren 18,19 einer alternierenden Spannung bildet, der an die Katode 9 der Elektronenstrahlventile 7,8 angeschlossen ist.

Die Eingänge der Impulsformer 27,28, die die Steuereingänge 36,37 der Modulatoren 18,19 einer alternierenden Spannung bilden, sind über Signal-Trenntransformatoren 38, 39 mit den Ausgängen der Steuereinheit 40 verbunden. Die die Eingänge 41,42 der Modulatoren 18,19 einer alternierenden Spannung bildenden Eingänge der Modulationsgleichrichter 29,30 sind über in einem isolierenden Schirmgehäuse 44 angeordnete Kraft-Trennkondensatoren 43 an ein elektrisches Netz 45 angeschlossen.

Die Signal-Trenntransformatoren 38,39 und die Kraft--Trenntransformatoren 43 sind in dem isolierenden Schirmgehäuse 44 untergebracht, an dem der Schirm 31 und das Ventil 7 angeordnet sind.

Die Wicklungen der Trenntransformatoren 38,39 weisen Schirme 46 mit einem hohen elektrostatischen Potential und geerdete Schirme 47 auf, die mittels eines Anschlusses 48 mit dem leitenden Schirm 31 der Modulatoren 18,19 einer alternierenden Spannung verbunden sind.

Die Einrichtung ist auch mit Gebern 49,50 des Stroms der Gleichspannungsquellen, die an die geerdeten Pole 5,6 der Gleichspannungsquellen 1,2 angeschlossen sind, mit einem an die Sprühelektrode 16 des Elektrofilters 17 angeschlossenen Geber 51 der Spannung an der Sprühelektrode des Elektrofilters, mit einem an eine Niederschlagselektrode 53 des Elektrofilters 17 angeschalteten Geber 52 der Rück-Sprühentladung versehen. Die Ausgänge 54,55 der Geber 49,50 des Stroms der Gleichspannungsquellen, der Ausgang 56 des Gebers 51 der Spannung an der Sprühelektrode des Elektrofilters, der Ausgang 57 des Gebers 52 der Rück--Sprühentladung sind zu den Eingängen der Steuereinheit 40 geführt.

Die Ausgänge 58,59 der Steuereinheit 40 sind mit den Kontaktgebern 3 der Gleichspannungsquellen 1 bzw. 2 und die Ausgänge 60,41 mit den Signal-Trenntransformatoren 38,39 gekoppelt.

Die schaltungstechnische Ausführung der Steuereinheit 40 ist allbekannt ("Elektrotekhnicheskaya promyshlennost" ("Elektrotechnische Industrie"), Folge "Apparaty vysokogo napryanzheniya, transformatory, silovye kondensatory" ("Hochspannungsgeräte, Transformatoren, Leistungs- kondensatoren"),H. 9/122,1981, Moskau, V.I. Perevodchikov e.a. "Elektronnye kommutatory dlya istochnikov pitaniya elektrofiltrov" ("Elektronenumschalter für Speisequellen der Elektrofilter", S, 16 bis 18).

Die Stromversorgungseinrichtung für Mehrfach-Gasreinigungs-Elektrofilter, nämlich für ein aus drei Stufen 62, 63, 64 (Fig. 2) bestehendes Elektrofilter 17, bei dem jedes Paar der Elektronenstrahlventile 7,8, deren Zahl gleich der der Stufen 62,63,64 des Elektrofilters 17 ist, zwischen den ungleichnamigen Polen 12,14 der zwei Gleichspannungsquellen 1,2 in den Nebenschluß gelegt ist. Die induktiven Speicherelemente sind in Form von Impulstransformatoren 65,66 ausgeführt. Die Primärwicklung 67 jedes Impulstransformators 65,66 ist mit ihrem Anschluß 68 an einen zusätzlichen Modulator 69 gekoppelt. Die Sekundärwicklung 70 jedes Impulstransformators 65,66 ist in Reihe zwischen dem Elektronenstrahlventil 7 oder 8 und der Sprühelektrode 16 jeder Stufe 62,63,64 des elektrischen Mehrfachfilters geschaltet. Die Ausgänge 71,72 der zusätzlichen Modulatoren 69 sind mit der Steuereinheit 40 verbunden. Die zwischen den zwei Gleichspannungsquellen 1,2 liegenden Elektronenstrahlventile 7,8 mit den Sekundärwicklungen 70 der Impulstransformatoren 65,66 bilden Arme 73,74,75,76, 77,78 einer mehrarmigen Kommutierungsbrücke, in deren galvanisch gespaltete Diagonale die Sprühelektroden 16 jeder Stufe 62,63,64 des Elektrofilters 17 geschaltet sind.

In der vorliegenden Ausführungsform der Stromversorgungseinrichtung für Elektrofilter enthalten die Gleichspannungsquellen 1, 2 einen Kontaktgeber 3 und einen Gleichrichtertransformator 4, der aus einem Aufwärtstransformator 79 besteht, dessen Sekundärwicklung an eine Gleichrichterbrücke 80 geschaltet ist.

Der zusätzliche Modulator 69 enthält eine Reihenschaltung von einem an ein elektrisches Netz 82 geschalteten Thyristorregler 81 (Fig. 3), einer Ladequelle 83, einer Ladedrossel 84, einer Diode 85 und einem zu einer Formierungskette 87 parallelgeschalteten Schaltthyristor 86. An die Fdrmierungskette 87 ist der Impulstransformator 65,66 mit seinem Ausgang 68 angeschlossen. Der Schaftthyristor 86 liegt zwischen der Erdungsklemme 88 der Primärwicklung 67 jedes Impulstränsformators 65,66 und dem Eingang 89 der Formierungskette 87. Die Ausgänge des Thyristorreglers 81 und des Schaltthyristors 86 bilden die an die Steuereinheit 40 geschalteten Ausgänge 71,72 der zusätzlichen Modulatoren 69.

Es ist eine andere Ausführungsform der Stromversorgungseinrichtung für ein elektrisches Mehrfachfilter, wie es in Fig. 4 dargestellt ist, möglich. Das Gasreinigungs--Elektrofilter 17 weist zwei Stufen 90, 91 auf. Die Arme 92,93,94,95 einer vierarmigen Kommutierungsbrücke sind durch die hintereinandergeschalteten Elektronenstrahlventile 7,8 und die Sekundärwicklungen 70 der Impulstransformatoren 65,66 gebildet, deren Primärwicklungen 67 an die zwei zusätzlichen Modulatoren 69 angekoppelt sind. An die ungleichnamigen Pole 12,14 der Hochspannungsquellen 1,2 sind RC-Dämpfangsglieder 96,97 angelegt.

Es können LC-Dämpfungsglieder verwendet werden.

Die Diagonalen der Kommutierungsbrücke sind an die Sprühelektroden 16 jeder Stufe 90,91 des Elektrofilters 17 mittels Hochspannungskabel 98,99 angeschlossen.

Die Stromversorgungseinrichtung für Gasreinigungs--Elektrofilter arbeitet wie folgt.

Im Ausgangszustand sind die Elektronenröhren 21 (Fig. 1) der Modulatoren 18,19 einer alternierenden Spannung leitend, an die Steuerelektroden 10 der Elektronenstrahlventile 7,8 sind von den Gleichrichtern 29 der Modulatoren 18,19 negative Sperrspannungen angelegt. Die Einrichtung wird stufenlos auf Leerlaufbetrieb mittels des Kontaktgebers 3 der Gleichspannungsquellen 1,2 eingestellt. Bei Erreichen des Sollpegels der Auagangsspannung der Gleichspannungsquellen 1,2 gelangt vom Geber 51 der Spannung an der Sprühelektrode 16 des Elektrofilters 17 auf den Eingang der Steuereinheit 40 ein Signal, das von den Ausgängen 60,61 der Steuereinheit 40 über die Trenntransformatoren 38,39 an den Eingängen 36,37 der Modulatoren 18,19 einer altenierenden Spannung eintreffende Signale formiert. Unter der Wirkung dieser von der Steuereinheit 40 kommenden Signale erfolgen abwechselnd eine Öffnung und eine Sperrung der Elektronenstrahlventile 7,8 durch Änderung des elektrostatischen Potentials der Außenfläche des leitenden Schirmes 31, das durch den Modulator 18,19 einer alternierenden Spannung geregelt und auf die Steuerelektrode 10 des Elektronenstrahlventils 7 und 8 gegeben wird.

Der Sperrzustand des einen der Elektronenstrahlventile 7,8 wird bei einem negativen Potential an der Steuerelektrode 10 fixiert. Die entsprechende Spannung negativer Polarität wird durch den Modulationsgleichrichter 29 und die Elektronenröhre 21 der Modulatoren 18,19 einer alternierenden Spannung geformt.

Der leitende Zustand des einen der Elektronenstrahlventile 7,8 wird bei einem positiven Potential an der Steuerelektrode 10 fixiert. Die entsprechende Spannung positiver Polarität wird durch den Gleichrichter 30, die Elektronenröhre 20 und den Impulsformer 27 der Modulatoren 18,19 einer alternierenden Spannung erzeugt.

In Abhängigkeit vom Strompegel des Elektrofilters 17, der Spannung der Steuerelektrode 10 der Elektronenstrahlventile 7,8, dem Strom am Ausgang der Modulatoren 18,19 einer alternierenden Spannung arbeiten die Elektronenstrahlventile 7,8 im Schalterbetrieb bei einem geringen Spannungsabfall an der Anode 11 von unter 1 kV und im Widerstandsbetrieb, wo der Wert des Spannungsabfalls an der Anode 11 auf die Durchschlagsspannung an der Sprühelektrode 16 des Elektrofilters 17 ansteigt.

In der Ausführungsform der Einrichtung, wo die Anode 11 des Elektronenstrahlventils 7,8 in Form eines Faraday--Zylinders mit einer großen Oberfläche und mit einer intensiven Flüssigkeitskühlung in den Zeitintervallen τᵢ,* τₒ, (Fig. 5) der Kommutierung der Ventile ausgeführt ist, werden die Flanken der Impulse positiver und negativer Polarität durch Umwandlung der Bewegungsenergie eines Elektronenbündels des Elektronenstrahlventils 7,8 (Fig.l) in die Wärmeenergie gebildet.

Zum Zeitpunkt t ₌ 0 (Fig. 5) beginnt der Ladezyklus der Eigenkapazität des Elektrofilters 17 (Fig. 2) bei der Öffnung des Elektronenstrahlventils 7. Die Steilheit der Vorderflanke τᵢ (Fig. 5) des Impulses wird durch die Parameter R,L,C des Ladekreises: die Eigenkapazität des Elektrofilters 17 und die Induktivitäten 13,15 sowie durch den Bremsbetrieb des Elektronenbündels im Elektronenstrahlventil 7,8 (Fig. 1) bestimmt.

. Die Zeitintervalle τᵢ, τₒ (Fig. 5) der Impulsflanke, die die Möglichkeit der Leistungssteuerung und -modulation im Elektrofilter 17 (Fig. 1) charakterisieren, hängen vom Wert des Laststroms, der Spannung der Steuerelektrode 10 des Elektronenstrahlventils 7,8, dem Wert ihrer Störkapazität und von den Inertionsparametern des Kraftstromkreises - der Eigenkapazität des Elektrofilters 17 und den induktiven Elementen 13, 15 im Stromkreis des Gleichrichtertransformators 4 der Gleichspannungsquelle 1 - ab. Die Regel- und Stabilisierungsfunktionen der Elektronenstrahlventile 7,8 werden durch eine grafische Darstellung (Fig. 6) der Abhängigkeit des Stroms der Anode 11 und der Steuerelektrode 10 von der Spannung am Elektronenstrahlventil 7,8 definiert. Die Spannung U der Steuerelektrode 10 ist etwa konstant, wobei > > > ist. Der Verlauf dieser grafischen Darstellungen ermöglicht die Steuerung des Zeitintervalls τ₁ (Fig. 5) der Flanken der Impulse einer alternierenden Spannung und eine Begrenzung des Stroms des Elektrofilters 17 (Fig. 1) zu den Zeitpunkten des Aufbaus der Funken- oder Lichtbogenentladungen des Elektrofilters 17 in Abhängigkeit von den Signalen der Geber 49,50 des Stroms der Gleiehspannungsquellen, des Gebers 51 der Spannung an der Sprühelektrode, des Gebers 52 der Rück-Sprühentladung. Hierbei erfolgt eine nachgiebige und adaptive Steuerung der Betriebsart des Elektrofilters 17, die von Übergangsvorgängen begleitet wird, was bei der Reinigung von Gasen besonders wichtig ist, die einen hochohmigen Staub mit einem spezifischen elektrischen Widerstand von über 2.10 ⁸ Ω.m enthalten.

Im Arbeitsvorgang des Gasreinigungs-Elektrofilters 17 entstehen Funkentladungen, deren Häufigkeit sich in Abhängigkeit von den Parametern des Staub- Gas-Flusses, der Geometrie des Entladungsraumes des Elektrofilters 17 in Grenzen von 50 bis 150 in der Minute bewegt und mit steigendem spezifischem elektrischem Widerstand der Staubteilchen zunimmt.

Die Funkenentladungen im Elektrofilter 17 werden in den Zeitmomenten t₂ und t₄ (Fig. 5) aufgebaut. Der Vorgang der Spannungswiederkehr im Elektrofilter 17 ist durch die Eigenschaften des Elektronenstrahlventils 7,8, durch seine Strom-Spannungs-Kennlinien (Fig. 6) bedingt. Die Elektronenstrahlventile 7,8 (Fig. 1) begrenzen den Strom der Funken- und Lichtbogenentladung des Elektrofilters 17, dessen Wert das Anderhalbfache nicht übersteigt. Die Durchschlagsfestigkeit des Elektrodenraumes des Elektrofilters 17 wird für ein Zeitintervall τₒ (Fig. 5) schnell wiederhergestellt.

Das Schirmgehäuse 44 (Fig. 1) des Modulators 18,19 einer alternierenden Spannung entkoppelt die Steuerkreise bei schnellen Fluktuationen der Betriebsart.

Praktisch geht die elektrische Entladung im Elektrofilter 17 in ein Lichtbogenstadium nicht über, und das Funkenstadium der Entladung verläuft in der Weise, daß eine Erosion der Sprüh- und der Niederschlagselektrode 16 bzw. 53 des Elektrofilters 17 und eine Unterbrechung in seiner Stromversorgung minimal sind.

Das Zeitintervall τᵣ (Fig. 5) des Impulsdaches wird durch die Wahl des Sperrzeitpunktes des Elektronenstrahlventils 7 oder 8 (Fig. 1) gewählt. Nach Beendigung des vorgegebenen Zeitintervalls τᵣ (Fig. 5) des Daches des Impulses positiver Polarität liefert die Steuereinheit 40 (Fig. 1) zum Zeitpunkt t₆ ein Signal für eine Sperrung des Elektronenstrahlventils 7 und für eine Öffnung des Elektronenstrahlventils 8. Hierbei wird ein Stromkreis: Ventil 7, induktives Element 13, Gleichrichtertransformator 4 der Gleichspannungsquelle 1, geerdeter Pol 5 der Quelle 1 gebildet, in dem sich die Eigenkapazität des Elektrofilters 17 entlädt. Die Begrenzung und Stabilisierung des Entladestroms über das induktive Element 13 wird durch die Wirkung des Elektronenstrahlventils 7 (Fig. 6) bei einem Vor- gₐbewert U_{St.} der Spannung an seiner Steuerlektrode 10 erreicht.

Die Stromänderung i_{L} =f(t) (Fig. 5) im induktiven Element 13 wird durch ein nichtlineares Verhalten des Entladekreises bestimmt, in dem die elektromagnetische Energie rückgewonnen wird, die in der Eigenkapazität des Elektrofilters 17 bei einer positiven Polarität der Arbeitsspannung gespeichert wird.

Im Zeitmoment tₑ wird die im Magnetfeld des induktiven Elements 13 (Fig. 1) abgespeicherte Energie für die Umladung der Eigenkapazität des Elektrodenraumes des Elektrofilters 17 benutzt. Zum Zeitpunkt t₉ (fig. 5) hat sich die Eigenkapazität des Elektrofilters 17 (Fig. 1) vollständig umgeladen.

Dann erzeugt das Elektronenstrahlventil 8 eine negative Halbwelle (Fig. 5) der Arbeitsspannung. Auf solche Weise sichern die mittels der Modulatoren 18,19 (Fig.l) einer alternierenden Spannung vollständig gesteuerten Elektronenstrahlventile 7,8 eine Rückgewinnung der elektromagnetischen Energie bei einer Umpolung der Arbeitsspannung des Elektrofilters 17 sowie eine Rückgewinnung der Energie von Schnellen elektrophysikalischen Übergangsvorgängen bei den Funkenentladungen im Elektrofilter 17.

Die Dauer und Amplitude der Impulse positiver und negativer Polarität können unabhängig durch die Steuereinheit 40 geregelt werden, an deren Eingänge Signale der Geber 49,50 des Stroms der Gleichspannungsquellen, des Gebers 51 der Spannung an der Sprühelektrode, des Gebers 52 der Rück-Sprühentladung angelegt werden.

Hierbei wird der Effekt der Rück-Sprühentladung beseitigtoder vermindert, und durch die Wahl der Flankensteilheit der Stromimpulse des Elektrofilters 17 wird eine Selbstrüttelung der Niederschlagselektroden 53 des Elektrofilters 17 zum Entstauben infolge eines elektromechanischen Effekts, der bei einer plötzlich starken Spannungsänderung an der Eigenkapazität entsteht, erreicht.

Bei der Ausführung des Elektrofilters 17 (Fig. 2) als Mehrfachfilter mit den Stufen 62,63,64 beginnen die Ventile 7 und 8 der Arme 73,75 und der Arme 74,76 der Kommutierungsbrücke paarweise gleichzeitig zu leiten. Entsprechend den Signalen der Geber 49,50 des Stroms aer Gleichspannungsquellen, des Gebers 51 der Spannung an der Sprühelektrode, des Gebers 52 der Rück-Sprühentladung erfaßt die Steuereinheit 40 das Zeitintervall τ₁ und τ₂ (Fig. 7 a,b) des Daches des Impulses einer alternierenden Spannung. Im Zeitmoment t₁ kommt die Bildung der Flanken der alternierenden Spannung zum Abschluß, und im Zeitmoment t₂ treffen Signale von den Ausgängen 60,61 (Fig.2) der Steuereinheit 40 ein, worauf die Ventile 7,8 der Arme 73 bzw. 74 sperren und die Ventile 7,8 der Arme 75 bzw. 76 öffnen. Die Zeitintervalle τ_{k₁} und τ_{k₂} (Fig. 2 a,b) stellen ein Schaltintervall dar, wenn eine lineare Abnahme des Stroms des Elektronenstrahlventils 7 (Fig. 2) des Armes 73 und eine Zunahme des Stroms des Elektronenstrahlventils 7 des Armes 75 stattfinden. Der in den Zeitintervallen τ_{k₁}, τ_{k₂} (Fig. 7 a,b) dem Pol 12 (Fig. 1) der Hoch-Gleichspannungsquelle 1 entnommene mittlere Strom weist einen konstanten Wert auf. Im Zeitmoment t₃ (Fig. 7) endet das Schaltintervall des entsprechenden Paares der Ventile 7,8 (Fig. 2), und das Dach des Spannungsimpulses wird bis zu dem Zeitpunkt t₄ (Fig. 7) geformt, wo der nächstfolgende Zyklus der Umschaltung des Stroms zwischen den Elektronenstrahlventilen 7,8 gleicher Polarität anfängt.

In den zusätzlichen Modulatoren 69 (Fig. 3), die in der speziellen Ausführungsform die aus den LC-Gliedern aufgebauten Formierungsketten 87 enthalten, werden die Kondensatoren der Formierungsketten 87 mit Hilfe der Ladequelle 83 aufgeladen. Nach der Zundung des Schaltthyristors 86 entlädt sich die Formierungskette 87 mit einem am Eingang 72 des zusätzlichen Modulators 69 von der Steuereinheit 40 ankommenden Signal. Der Entladestrom durchfließt die Primärwicklung 67 des Impulstransformators 65. Die Ausgangsspannung vorgegebener Dauer wird durch die Sekundärwicklung 70 des Impulstransformators 65,66 geformt. Der Pegel der Impulsspannung wird durch den Thyristorregler 81 geregelt, dessen Steuerausgang 71 an die Steuereinheit 40 angeschlossen ist. Die Impulshäufigkeit ändert sich in Abhängigkeit vom Zündzeitpunkt des Schaltthyristors 86. Der Impulstransformator 65 übernimmt Trennungsfunktionen, und dessen Isolierung wird für eine volle Betriebsspannung des Elektrofilters 17 bemessen. Für jede Polarität der Ausgangsspannung der Einrichtung wird der eigene zusätzliche Modulator 69 benutzt, der eine Serie von Impulsen positiver oder negativer Polarität (nach Fig. 7 c,d) mit den Parametern: Dauer τ_{M₁} τ_{M₂}; Periode T_{M₁} ,T_{M₂} ; Amplitude U_{M₁} , U_{M₂} formiert.

Die eine relative kleine Induktivität aufweisenden und für die Formung kurzer Impulse von einigen zehn Mikrosekunden Dauer ausgelegten Wicklungen der Impulstransformatoren 65 erfüllen die Funktionen von Sperrdrosseln, indem sie die Impuls-Überströme zusätzlich begrenzen, die durch die Entladung der Eigenkapazität des Elektrofilter 17 bedingt sind.

Die Hintereinanderschaltung der zusätzlichen Impulstransformatoren 65,66 in sämtlichen Armen der Kommutierungsbrücke und der Einsatz der unabhängigen Modulatoren 18,19 ermöglichen eine getrennte Steuerung der Aufladung und der Driftgeschwindigkeit der Staubteilchen in jeder Stufe des Elektrofilters 17.

Die Arme 73,74,75.76,77,78 der Kommutierungsbrücke erzeugen eine alternierende Spannung U_{Σ} , Uᵣ komplizierter Form (Fig. 7 e, f), deren Parameter durch die Arbeit der Modulatoren 69, der Gleichspannungsquelle 1 und 2 und der Elektronenstrahlventile 7 und 8 bestimmt werden. Der Vorgang der Rücklieferung der in der Eigenkapazität jeder Stufe 62,63,64 des Elektrofilters 17 gespeicherten Energie wird von der Überleitung der Überschußenergie der Eigenkapazität des Elektrofilters 17 in Streuinduktivitäten der Impulstransformatoren 65 und 66 begleitet, was dem Zeitintervall -t₂ bis t₃ entspricht, wo der Strom in der Induktivität der Transformatoren 65,66 die Form des Impulses des Stroms i_{L} aufweist. Hierbei wird eine stromlose Pause (Zeitintervall τₙ) in den Elektronenstrahlventilen 7,8 geformt, was den Schaltbetrieb in der Stromversorgungsein- . richtung erleichtert.

Die Überlagerung der alternierenden Spannung großer Dauer von kurzen Modulationsimpulsen der Amplitude U_{M₁} und U_{M₂} mit Hilfe der Modulatoren 69 (Fig. 2) und der Trenn-Impulstransformatoren 65,66 sichert eine zusätzliche Vergrößerung der Wirksamkeit des Vorganges der Gasreinigung durch eine getrennte Intensivierung und Steuerung der Geschwindigkeit der Aufladung der Staubteilchen und ihrer Absetzung auf der Elektrode 53.

Die Zuführung der alternierenden Gesamtspannung U_{Σ₁}, U_{Σ₂} (Fig. 7 e,f) komplizierter Treppenform gestattet es, durch Änderung der Parameter der überlagerten Impulse mit der Amplitude UM die durch die Staubteilchen im Feld der Sprühentladung erhaltene Ladung und die Driftgeschwindigkeit der Staubteilchen in Richtung der Niederschlagselektrode 53 (Fig. 2) zu erhöhen. Bei einem verhältnismäßig geringen Leistungsverbrauoh P_{M} für die Modulation der alternierenden Hauptspannung wird die Wirksamkeit der Gasreinigung unter Beibehaltung der Betriebsarten der Rück-_ gewinnung der elektromagnetischen Energie in den Zeitintervallen τ_{k₁} , τ_{k₂} (Fig. 7) der Kommutierung der Ventile zusätzlich erhoht .

Bei der Formierung der die Rück-Sprühentladung behebenden, den Effekt der Selbstrüttelung der Elektroden gewährleistenden alternierenden Spannung komplizierter Form wird eine ununterbrochene Stromentnahme den Hoch--Gleichspannungsquellen 1,2 verschiedener Polarität realisiert, die in dreiphasiger Brückenschaltung aufgebaut werden können. Dies erlaubt es, in der Betriebsart mit einem Ausnutzungsfaktor für eine installierte Leistung der Quellen 1,2 nahe 1 zu arbeiten.

Ist die Paarzahl der Elektronenstrahlventile 7,8 ungerade, wie dies in Fig. 2 gezeigt ist, setzen die Ventile 7,8 der Arme 77, 78 mit einer Verzögerung zum Zeitpunkt ein.

Im weiteren ist die Betriebsart der Arme 77 und 78 ähnlich wie bei der Arbeit der Elektronenstrahlventile 7,8 der Arme 73,74 der Kommutierungsbrücke.

Die Arbeit der anderen Ausführungsform der Stromversorgungseinrichtung für Gasreinigungs-Elektrofilter ist analog der oben beschriebenen. In diesem Fall erzeugen die zusätzlichen Modulatoren 69, deren Ausgänge 68 parallel zu den Primärwicklungen 67 der Impulstransformatoren 65,66 liegen, unipolare Impulse, die in die Arme 92,94 oder 93,95 der Kommutierungsbrücke eingespeist werden. Die Modulatoren 18 und 19 sowie die Trenntransformatoren 44 werden zusammengeschaltet, um die Ventile 7 (positiver Polarität) oder Ventile 8 (negativer Polarität) sämtlicher Arme 92,93,94,95 zu steuern. Die an den Polen 12 und 14 der Gleichspannungsquellen 1 und 2 angeschlossenen RC--Dämpfungsglieder 96,97 gewähren einen zusätzlichen Schutz gegen Überspannungen, die während der Schaltintervalle entstehen.

Die in Fig. 8 dargestellten externen Kennlinien der Stromversorgungseinrichtung für Gasreinigungs-Elektrofilter werden getrennt an der Anode des Ventils 7 oder der Katode des Ventils 8, an den Kraftkabeln 98 und 99 (Fig. 2) aufgenommen. Es sind die Kennlinien der Arme 74,76,78 der Kommutierungsbrücke (mit positiver Polarität) dargestellt. In der grafischen Darstellung der Abhängigkeit I ₌ f(U) sind Bezeichnungen angenommen:
Uₒ die Spannung am Ausgang 99,
Iₒ der Strom am Ausgang eines Armes der Einrichtung,
Iₐ der Aufnahmestrom des Elektrofilters,
U ₐ die Spannung an der Sprühelektrode des Elektrofilters.

Die Diagramme Iₒ = f(Uₒ) sind für verschiedene Werte von Nennleistungen (in einem Bereich von lA < Iₒ < 2A) aufgenommen. Die Diagramme Iₐ = f(Uₐ) charakterisieren verschiedene Parameterwerte des Staub-Gas-Flusses (Geschwindigkeit, Feuchtigkeit, Konzentration der Staubteilchen). Die Stromversorgungseinrichtung besitzt Nutzeigenschaften einer Spannungsquelle (im Nennbetrieb) und einer Stromquelle (in den Ubergangsbetrieben).

Die Verwendung der Elektronenstrahlventile in der Einrichtung sorgt für eine elektromagnetische Verträglichkeit zwischen den Hauptelementen des Kraftstromkreises untereinander und den Steuereinheiten, was die Betriebszuverlässigkeit der Einrichtung erhöht. Die Möglichkeit, die Einrichtung während der Impulsintervalle aus der Betriebsart der Spannungsquelle in die Betriebsart der Stromquelle überzuleiten, erübrigt die Notwendigkeit, eine leistungsstarke Strombegrenzungsdrosselspule zu verwenden, deren Vorhandensein eine sprunghafte Verminderung des Ausnutzungsfaktors für eine installierte elektromagnetische Leistung zur Folge hat. Bei der Reinigung der einen nochohmigen Staub enthaltenden Gase betragen der optimale Änderungsbereich der Trägerfrequenz der alternierenden Spannung 0,01 bis 10 Hz, die Dauer der Modulationsimpulse 10 bis 100 µs, das Verhältnis UM /Uₗ der Spannungsamplituden 0,1 bis 0,3. Die Flankendauer des Hauptimpulses kann in Grenzen von 5 bis 20,0 ms variiert werden, der Stromwert bis zu 2,5 A, die Spannung + 50 kV betragen.

Die Einrichtung kann zur Stromversorgung von Mehrfach--Elektrofiltern (n = 2 bis 8) bei einer Leistung von einigen hundert kW und darüber herangezogen werden. Hierbei läßt sich die Betriebsart zu einer unsymmetrischen Stromversorgung der Elektrofilter durch Impulse verschiedener Amplitude und Dauer leicht realisieren, was es gestattet, den Vorgang der Gasreinigung zusätzlich zu fördern.

### Industrielle Anwendbarkeit

Die Erfindung kann für eine elektrische Reinigung von Rauchgasen, in Wärmekraftwerken, in der Metallurgie und Zementindustrie Anwendung finden.

## Patentansprüche

1. Stromversorgungseinrichtung für Gasreinigungs--Elektrofilter, die zwei Gleichspannungsquellen (1,2), deren ungleichnamige Pole (5,6) geerdet sind, zwei Hochspannungsschalter, die zwischen den anderen ungleichnamigen Polen (5,6) jeder der Gleichspannungsquellen (1,2) und einer Sprühelektrode (16) des Elektrofilters (17) liegen, und eine Steuereinheit (40), deren Eingänge mit Gebern (49,50,51,52) elektrischer und physikalischer Größen und deren Ausgänge mit den Hochspannungsschaltern verbunden sind, enthält, dadurch gekennzeichn e t, daß die Hochspannungsschalter in Form von Elektronenstrahlventilen (7,8) des Triodentyps mit Hohlanoden (11) ausgeführt sind und die Einrichtung zusätzlich Modulatoren (18,19) einer alternierenden Spannung nach der Zahl der Elektronenstrahlventile (7,8), deren Eingänge (36,37) jeweils über ihre eigenen Trenntransformatoren (38,39) mit der Steuereinheit (40) und deren erste und zweite Ausgänge (35,26) mit den Katoden (9) bzw. Steuerelektroden (10) der Elektronenstrahlventile (7,8) gekoppelt sind, sowie induktive Speicherelemente (13,15) aufweist, deren jedes in einem elektrischen Stromkreis liegt, der aus einer Reihenschaltung von der Gleichspannungsquelle (1,2), dem Elektronenstrahlventil (7,8), der Sprühelektrode (16) des Elektrofilters (17) besteht.

2. Einrichtung nach Anspruch 1, dadurch g e-kennzeichneet, daß die Anode (11) der Elektronenstrahlventile (7,8) in Form eines Faraday-Zylinders ausgeführt ist.

3. Einrichtung nach Anspruch 1,2, dadurch gekennzeichnet, daß die Modulatoren (18,19) einer alternierenden Spannung in einem geschlossenen leitenden Schirm (31) untergebracht sind, dessen Außenfläche mit den Steuerelektroden (10) der Elektronenstrahlventile (7,8) galvanisch gekoppelt ist, wobei die ersten Ausgänge (35) der Modulatoren (18,19) einer alternierenden Spannung gegen den leitenden Schirm (31) isoliert und deren zweite Ausgänge (26) mit der Innenfläche des leitenden Schirmes(31) verbunden sind.

4. Stromversorgungseinrichtung für Mehrfach-Gasreinigungs-Elektrofilter nach den Ansprüchen 1,2,3, d a-durch gekennzeichnet, daß jedes Paar der Elektronenstrahlventile (7,8), deren Zahl gleich der der Stufen (62,63,64) des Elektrofilters (17) ist, zwischen den ungleichnamigen Polen (5,6) der zwei Gleichspannungsquellen (1,2) in den Nebenschluß gelegt ist und die induktiven Speicherelemente (13,15) in Form von Impulstransformatoren (65,66) ausgeführt sind, deren Primärwicklungen (67) an mindestens zwei mit der Steuereinheit (40) verbundene zusätzliche Modulatoren (69) gelegt und deren Sekundärwicklungen (70) zwischen den Elektronenstrahlventilen (7,8) und der Sprühelektrode (16) des Elektrofilters (17) in Reihe geschaltet sind.
